# FASCICULE DE BREVET EUROPEEN

(11) **EP 0 712 784 B1**
(45) Date de publication et mention de la délivrance du brevet: **09.02.2000**
(21) Numéro de dépôt: 96100892.7
(22) Date de dépôt: 17.07.1991
(51) Int. Cl.: B65D 5/02

(54) **Caisses en une matière en feuille et flans pour la réalisation de telles caisses**
Behälter aus Folienmaterial und Zuschnitt zur Herstellung desselben
Container formed from sheet material and blank for forming same

(30) Priorité: 24.07.1990 FR 9009457
(43) Date de publication de la demande: 22.05.1996
(62) Demande divisionnaire de: 93110403.8
(73) Titulaire: OTOR, 75017 Paris (FR)
(72) Inventeur: Bacques, Jean-Yves, F-75005 Paris (FR); Coalier, Guy, F-61340 Noce (FR)
(74) Mandataire: Benech, Frédéric

(56) Documents cités:
- FR-E- 82 619
- US-A- 2 967 655
- US-A- 4 702 408

## Description

La présente invention concerne les caisses de carton, de carton ondulé ou de matière en feuille analogue, ainsi que les flans de telle matière pour la réalisation desdites caisses.

Par les brevets US-A-4 242 949, DE-A-3 541 821 et FR-A-2 629 012, par exemple, on connaît des machines grâce auxquelles il est possible de réaliser une caisse de carton ou analogue par enroulement d'un flan autour d'un mandrin. Dans ces machines, ledit mandrin présente une section essentiellement carrée ou rectangulaire, de sorte que les caisses obtenues comportent quatre faces latérales délimitant un volume dont la section, parallèlement au fond desdites caisses, est également carrée ou rectangulaire. Bien entendu, deux faces latérales adjacentes sont alors orthogonales entre elles et forment une arête perpendiculaire au fond de la caisse.

De telles caisses sont utilisées pour emballer des objets ou des groupes d'objets qui y sont introduits par le couvercle resté ouvert, la fermeture dudit couvercle n'étant réalisée qu'après introduction desdits objets.

Il arrive rarement, pour ne pas dire jamais, que la section de la charge constituée par lesdits objets ou groupes d'objets soit carrée ou rectangulaire et s'adapte exactement à celle de la caisse dans laquelle ladite charge est introduite, de sorte que ladite charge n'est pas fermement maintenue dans ladite caisse par les faces latérales de celle-ci et que les coins de ladite caisse sont saillants et vides. Il en résulte que ladite charge peut bouger à l'intérieur de la caisse, engendrant une instabilité soulevant des difficultés de manipulation et de chargement à bord d'un moyen de transport. De plus, les coins saillants de la caisse sont exposés aux agressions externes et peuvent être aisément déchirés, ce qui nuit à la présentation et à la protection des produits emballés. Enfin, les coins vides de la caisse constituent un gaspillage de matière en feuille, puisque inutiles.

Pour remédier en partie à ces inconvénients, le brevet US-A-4-386-729 propose de disposer un objet à emballer à l'intérieur dudit mandrin et d'enrouler le flan, sous tension et avec déformation élastique de deux faces latérales opposées de la caisse. Ainsi, on obtient un emballage à section carrée, dont les faces sont exactement tangentes aux parois dudit objet.

On remarquera que la mise en oeuvre de la machine décrite dans ce dernier brevet soulève des difficultés lorsqu'un groupe d'objets (et non pas un objet unique) doit être emballé dans la caisse. De plus, l'emballage obtenu comporte également des coins saillants et vides, susceptibles d'être endommagés et inutiles.

On connaît également (FR-E-82 619) une caisse et un flan d'après le préambule des revendications 1 et 6. Un tel emballage présente ici encore des inconvénients. Il ne peut être monté en automatique et présente une resistance faible à la compression à cause de la disposition des rabats formant le fond ou le couvercle.

La présente invention a pour objet de remédier à ces inconvénients. A cette fin, selon l'invention, la caisse de matière en feuille, telle que carton ou carton ondulé, comportant des faces latérales carrées ou rectangulaires deux à deux reliées par une ligne de pliage, lesdites lignes de pliage étant parallèles entre elles, est remarquable en ce qu'elle présente une disposition conforme à la revendication 1.

Ainsi, grâce au nombre élevé desdites faces latérales de la caisse conforme à la présente invention :
- on peut adapter au mieux la forme de la section de la caisse à la section de la charge qu'elle doit contenir, de sorte que celle-ci peut être maintenue latéralement de façon optimale ;
- on peut supprimer les coins saillants vides et inutiles de la caisse, ce qui permet de réduire les risques de détérioration desdits coins saillants et de faire des économies de matière en feuille. Ces coins saillants (dièdres à 90°) sont alors transformés en dièdres plus ouverts (angle supérieur à 90°), moins vulnérables aux agressions extérieures ;
- on augmente le nombre des arêtes latérales et donc la résistance à la compression de la caisse.

De préférence, ladite caisse présente une disposition conforme à l'une quelconque des revendications dépendantes concernées.

De plus, selon l'invention, il est proposé un flan de matière en feuille, telle que carton ou carton ondulé destiné à la réalisation de la caisse conforme à la présente invention et comportant une suite de huit volets rectangulaires ou carrés reliés les uns aux autres par des premières lignes de pliage parallèles les unes aux autres et un premier ensemble de rabats latéraux disposés d'un côté de ladite série de volets, reliés à celle-ci par des secondes lignes de pliage perpendiculaires auxdites premières lignes de pliage et destinés à former au moins partiellement le fond de ladite caisse, qui est remarquable en ce qu'il présente une disposition conforme à la revendication 6.

De préférence, ce flan comporte de plus un second ensemble de rabats latéraux disposés de l'autre côté de ladite suite de volets, reliés à celle-ci par des troisièmes lignes de pliage perpendiculaires auxdites premières lignes de pliage et destinés à former au moins partiellement le couvercle de ladite caisse.

Certains volets peuvent ne pas comporter de rabats latéraux dudit premier ensemble et/ou dudit second ensemble.

Il est avantageux que au moins un rabat dudit premier ensemble et/ou du second ensemble présente, au moins au voisinage de ladite seconde ou troisième ligne de pliage correspondante, la forme de la section de la caisse obtenue à partir dudit flan.

Deux rabats, respectivement desdits premier et second ensembles de rabats, reliés à un même volet, peuvent être identiques ou différents en forme.

Avantageusement, un volet ne comportant ni rabat dudit premier ensemble, ni rabat dudit second ensemble comporte, en revanche, un téton sur son bord se trouvant du côté dudit premier ensemble de rabats et une encoche sur son bord se trouvant du côté dudit second ensemble de rabats, de sorte que lorsque deux caisses obtenues à partir de deux tels flans identiques sont superposées le téton de la caisse inférieure pénètre dans l'encoche de la caisse supérieure. Les caisses ainsi obtenues sont alors facilement gerbables.

A la même fin, en variante, on peut prévoir que les rabats desdits premier et second ensembles, qui se trouvent du côté extérieur lorsque la caisse est formée, présentent des formes complémentaires telles que lorsque deux telles caisses sont superposées, les rabats dudit premier ensemble de la caisse inférieure s'emboîtent dans les rabats dudit second ensemble de la caisse supérieure.

Afin de renforcer encore la solidité des caisses conformes à l'invention, il est avantageux qu'au moins un rabat dudit premier ensemble et/ou dudit second ensemble, comporte au moins une patte rabattable susceptible d'être fixée à un volet, lorsque la caisse est formée à partir dudit flan.

Dans le brevet français FR-A-2 629 012, est décrite une machine pour la réalisation d'une caisse à partir d'un flan de matière ou feuille comportant une suite de volets rectangulaires ou carrés reliés les uns aux autres par des premières lignes de pliage parallèles les unes aux autres et un premier ensemble de rabats latéraux disposés d'un côté de ladite suite de volets, reliés à celle-ci par des secondes lignes de pliage perpendiculaires auxdites premières lignes de pliage et destinés à former au moins partiellement le fond de ladite caisse, ladite machine comportant :
- un mandrin, dont la section extérieure correspond à la section intérieure de ladite caisse à obtenir ;
- des moyens pour supporter librement un volet intermédiaire de ladite suite de volets au moins approximativement en regard de la face correspondante dudit mandrin, mais à quelque distance de celle-ci, puis pour rapprocher ledit volet intermédiaire en direction de ladite face correspondante du mandrin, puis presser ledit volet intermédiaire contre ladite face correspondante, après repliement des volets adjacents audit volet intermédiaire jusqu'à ce que lesdits volets adjacents portent contre ledit mandrin ;
- des moyens pour enrouler ladite suite de volets autour dudit mandrin ;
- des moyens pour coller entre eux les volets extrêmes de ladite suite de volets ainsi enroulée sur ledit mandrin ;
- des moyens pour replier les rabats dudit premier ensemble contre une face correspondante dudit mandrin ; et
- des moyens pour coller les uns aux autres lesdits rabats ainsi repliés.

Une telle machine permet de remédier aux inconvénients inhérents a celles prévues pour la réalisation des caisses américaines. Il est donc avantageux de perfectionner une telle machine pour la fabrication des caisses selon l'invention.

A cette fin, la machine du type rappelé ci-dessus est remarquable en ce que ledit mandrin comporte au moins cinq faces et en ce que lesdits moyens de support, de rapprochement et de pression dudit volet intermédiaire comportent une plaque de pression comprenant deux faces rigidement liées entre elles, la première desdites faces correspondant audit volet intermédiaire et la deuxième à un premier volet adjacent audit volet intermédiaire, lesdites première et deuxième faces de la plaque de pression déterminant un premier dièdre tel que, lorsque ladite première face est appliquée contre ladite face du mandrin correspondant, ladite seconde face qui est appliquée contre la face dudit mandrin correspond audit premier volet adjacent, l'arête dudit premier dièdre étant alors en coïncidence avec l'arête dudit mandrin déterminée par lesdites faces correspondantes dudit mandrin.

Ainsi, deux volets dudit flan sont parfaitement positionnés par rapport au mandrin et maintenus par rapport aux faces correspondantes de celui-ci pendant l'enroulement dudit flan, de sorte que la caisse obtenue est particulièrement précise en forme.

Pour augmenter encore cette précision, il est avantageux que ladite plaque de pression comporte une troisième face liée rigidement auxdites première et deuxième faces de ladite plaque, et correspondant au second volet adjacent audit volet intermédiaire, lesdites première et troisième faces de la plaque de pression déterminant un second dièdre tel que, lorsque lesdites première et seconde faces sont appliquées contre lesdites faces du mandrin qui leur correspondent, ladite troisième face est appliquée contre la face dudit mandrin correspondant audit second volet adjacent, l'arête dudit second dièdre étant alors en coïncidence avec l'arête dudit mandrin déterminée par lesdites faces correspondantes dudit mandrin. Ainsi, pendant la phase finale d'enroulement des volets trois d'entre eux sont disposés de façon précise et maintenus fermement contre les faces correspondantes du mandrin.

Avantageusement, lesdits moyens pour enrouler ladite suite de volets autour du mandrin comportent un équipage mobile comprenant des bras basculants.

Les figures du dessin annexé feront bien comprendre comment l'invention peut être réalisée. Sur ces figures, des références identiques désignent des éléments semblables.

La figure 1 montre, à plat, un flan de matière en feuille pour la fabrication d'un premier mode de réalisation d'une caisse conforme à la présente invention.

Les figures 2 et 3 montrent en perspective la caisse obtenue à partir du flan de la figure 1, le couvercle de ladite caisse étant respectivement représenté ouvert (figure 2) et fermé (figure 3).

La figure 4 illustre, en coupe transversale parallèle à son fond, une utilisation de la caisse des figures 2 et 3.

Les figures 5,6 et 7 illustrent schématiquement le processus de formation de la caisse de la figure 2 à partir du flan de la figure 1.

Les figures 8,10 et 12 sont des vues schématiques en élévation d'une machine destinée à la fabrication de la caisse de la figure 2, à partir du flan de la figure 1, à différents stades de cette fabrication.

Les figures 9, 11 et 13 sont des vues schématiques de dessus correspondant respectivement aux figures 8, 10 et 12.

Les figures 14, 15 et 16 illustrent schématiquement en vues latérales partielles, perpendiculaires aux figures 8, 10 et 12, la fermeture du fond de la caisse des figures 2 et 3.

Les figures 26 et 32, montrent, à plat, respectivement des variantes de flans conformes à la présente invention.

Les figures 27 et 33, montrent, en perspective les caisses obtenues respectivement à partir des flans des figures 26, 32, lesdites caisses ayant leur couvercle ouvert.

Les figures 28 et 34, montrent, en perspective, les caisses obtenues respectivement à partir des flans des figures 26, 32, lesdites caisses ayant leur couvercle fermé.

Le flan F1 de matière en feuille, par exemple de carton ou de carton ondulé, montré par la figure 1 comporte une suite de huit volets rectangulaires alignés 1 à 8, deux à deux reliés par des lignes de pliage préformées et parallèles 9 à 15. Le long du bord libre du volet extrême 1 de ladite suite de volets est disposée une languette 16 reliée audit volet extrême 1 par une ligne de pliage 17, parallèle aux lignes de pliage 9 à 15.

Par ailleurs, de part et d'autre de chaque volet 1,3,5 et 7 sont respectivement prévus des rabats 18.1, 18.3, 18.5, 18.7 et 19.1, 19.3, 19.5 et 19.7. Chaque rabat latéral 18.1, 18.3, 18.5, 18.7 est articulé au volet 1,3,5 ou 7 correspondant par une ligne de pliage préformée 20.1, 20.3, 20.5 ou 20.7. Ces lignes de pliage 20.1, 20.3, 20.5 et 20.7 sont alignées et perpendiculaires aux lignes de pliage 9 à 15 et 17. De même, chaque rabat latéral 19.1, 19.3, 19.5, 19.7 est articulé au volet 1,3,5,7 correspondant par une ligne de pliage préformée 21.1, 21.3, 21.5 ou 21.7. Les lignes de pliage 21.1, 21.3, 21.5 et 21.7 sont alignées et perpendiculaires aux lignes de pliage 9 à 15 et 17. Les volets 2,4,6 et 8 ne comportent aucun rabat latéral.

Les volets rectangulaires 1 à 8 présentent tous la même hauteur h. Les deux volets 1 et 5 sont identiques entre eux et présentent une largeur l. Les deux volets 3 et 7 sont identiques entre eux et ont une largeur L, supérieure à l.

Les quatre volets 2,4,6 et 8 sont identiques entre eux et présentent une largeur e inférieure à l. La hauteur h est supérieure à L.

Le flan F1 est destiné à former, par enroulement et solidarisation des volets 1 à 8 et solidarisation des rabats 18.1, 18.3, 18.5, 18.7, 19.1, 19.3, 19.5 et 19.7 - de la façon décrite ci-après plus en détail en regard des figures 5 à 16 - la caisse C1 montrée sur la figure 3. La caisse C1 a une hauteur égale à h, une longueur L1 et une largeur l1. Elle présente l'allure générale d'une caisse à section rectangulaire aux quatre coins coupés. Dans la caisse C1, les grandes faces latérales sont formées par les volets 3 et 7, tandis que les petites faces latérales sont formées par les volets 1 et 5, les volets 2,4,6 et 8 formant les coins coupés de ladite caisse C1. De plus, le fond de la caisse C1 est constitué par les rabats 18.1, 18.3, 18.5 et 18.7, tandis que le couvercle de ladite caisse C1 est constitué par les rabats 19.1, 19.3, 19.5 et 19.7.

Les quatre rabats 18.1, 18.5, 19.1 et 19.5 sont identiques et rectangulaires. Ils ont une longueur égale à la largeur l des volets 1 et 5.

Les rabats 18.3, 18.7, 19.3 et 19.7 sont identiques entre eux. Ils ont une longueur égale à la longueur L1 de la caisse C1 et une largeur l1/2 égale à la moitié de la largeur l1 de cette dernière. Les rabats 18.3, 18.7, 19.3 et 19.7, dont la longueur L1 est supérieure à la largeur L des volets 3 et 7 correspondants, sont reliées auxdits volets par une partie convergente dont les bords inclinés 22 ont une longueur a égale à la largeur e des volets 2,4,6 et 8. Ainsi, chacun desdits rabats 18.3, 18.7, 19.3 et 19.7 correspond en forme à la moitié de la section de la caisse C1.

Sur la figure 4, on a illustré, en coupe transversale, une application de la caisse C1 à l'emballage de six bouteilles B séparées par un croisillon de séparation S. On peut voir que, grâce aux coins coupés correspondant aux volets 2,4,6 et 8, les bouteilles B d'extrémité sont bien maintenues, puisque ces coins coupés tangentent ces dernières. Ces coins, peu saillants, sont relativement peu vulnérables aux agressions extérieures. De plus, à chaque coin, par rapport à une caisse rectangulaire connue, on voit que l'on n'utilise qu'une proportion a/2b de matière en feuille. Si les faces 2,4,6 et 8 sont inclinées à 45° par rapport aux faces 1,3,5,7, cette proportion est égale à $\text{1/} \sqrt{\text{2}}$, c'est-à-dire égale à 70%. Il en résulte, pour chaque coin, une économie de matière égale à 30%.

Enfin, la caisse C1 présente huit arêtes latérales, correspondant respectivement aux lignes de pliage 9 à 17, ce qui lui confère une résistance a la compression supérieure à celle d'une caisse à section rectangulaire.

Sur les figures 8 à 16, on a illustré schématiquement une machine permettant la fabrication de la caisse C1, avec couvercle ouvert, telle que représentée sur la figure 2. Ces figures sont, à des fins de clarté, volontairement partielles et simplifiées et elles ne comportent chacune que les éléments nécessaires à la compréhension des phases de fabrication qu'elles illustrent.

La machine des figures 8 à 16 comporte un mandrin 23 (représenté à plus grande échelle sur les figures 5 à 7), dont la forme extérieure correspond à la forme intérieure de la caisse C1 à obtenir à partir du flan F1. A cet effet, la section du mandrin 23 est rectangulaire à pans coupés. Comme montré sur les figures 8 à 16, la longueur du mandrin 23 peut être différente de la hauteur h de la caisse C1. Le mandrin 23 peut être plein ou seulement constitué d'une armature délimitant ses arêtes, comme cela est représenté sur lesdites figures 5 à 7. Sur ces figures, on a supposé que ledit mandrin 23 était constitué de profilés 24 (vus en bout sur les figures 5 à 7), parallèles et à section rectangulaire avec un coin coupé, définissant des faces d'appui latérales 25 à 32 pour les volets du flan F1, des arêtes de pliage 33 à 40 correspondant aux lignes de pliage entre lesdits volets, et une face d'appui frontale 41 pour les rabats 18.1, 18.3, 18.5 et 18.7, le contour de ladite face d'appui 41 formant des arêtes de pliage correspondant aux lignes de pliage desdits rabats 18.1, 18.3, 18.5 et 18.7.

Sur les figures 5 à 7, on a illustré schématiquement le processus de positionnement du flan F1 par rapport au mandrin 23, lorsque l'on désire appliquer le volet intermédiaire 3 contre la face inférieure correspondante 25 du mandrin 23.

Par des moyens connus, par exemple ceux montrés dans le document FR-A-2 629 012, un flan F1 est amené au voisinage du mandrin 23, de façon que son volet 3 soit disposé au moins approximativement en regard de la face d'appui 25. Bien que le positionnement latéral dudit volet 3 par rapport a ladite face 25 soit recherché aussi précis que possible, il peut se produire qu'un décalage latéral δ apparaisse entre le volet 3 et ladite face d'appui 25. Pour éviter des pliages intempestifs du flan F1, à l'extérieur des lignes de pliage 10 et 11, lors du rabattement des autres volets du flan F1, on fait en sorte que, avant rabattement desdits autres volets, le volet 3 soit écarté de la face d'appui 25 d'une distance d (voir la figure 5). Ensuite, pendant le rabattement desdits volets 2,1 et de la languette 16 d'une part, et des volets 4 à 8 d'autre part, le volet 3 est rapproché de la face d'appui 25 par l'intermédiaire d'une plaque de pression 42, dont le profil est concave et qui, transversalement au mandrin 23, présente une face 43 superposable à la face 25 dudit mandrin, une face 44 superposable à la face 26 du mandrin 23 et une face 45 superposable à la face 32 de ce dernier, les faces 43 et 44 étant reliées l'une à l'autre par une arête 46 superposable a l'arête 34, tandis que les faces 43 et 45 sont reliées l'une à l'autre par une arête 47 superposable à l'arête 33. Ainsi, pendant le rapprochement du volet 3 de la face 25 (flèche F), les volets 2,1 et la languette 16, d'une part et les volets 4 à 8 d'autre part, sont en appui contre le mandrin 23 (voir les lignes pointillées 48 et 49 de la figure 5), ce qui engendre un effet de guidage latéral et positionne exactement le volet 3 par rapport à la face d'appui 25 (voir la figure 6). Lorsque la plaque 42 presse le volet 3 contre la face d'appui 25, (voir la figure 7), les lignes de pliage 10 et 11 sont exactement superposées aux arêtes de pliage 33 et 34 et les lignes de pliage 9 et 12 sont exactement superposées aux arêtes de pliage 40 et 35.

Puisqu'alors le flan F1 est provisoirement rendu solidaire du mandrin 23 par la pression exercée par la plaque 42, la formation de la caisse C1 peut être poursuivie par enroulement du flan F1 autour dudit mandrin (Voir les lignes en pointillés sur la figure 8).

Grâce à un tel enroulement, les volets 1,5,6,7,8 sont respectivement appliqués contre les faces 31,27,28,29 et 30 et la languette 16 est rabattue sur la face 30 (avant ou après le volet 8). Il est donc possible de solidariser la languette 16 et le volet 8 par collage.

Ensuite, les rabats 18.1 et 18.5 sont rabattus autour des arêtes de la face avant 41 du mandrin 23 correspondant respectivement aux lignes de pliage 20.1 et 20.5, pour venir s'appliquer contre ladite face avant 41 correspondante du mandrin 23.

Enfin, les rabats 18.3 et 18.7 sont rabattus autour des arêtes de la face avant 41 du mandrin 23 correspondant respectivement aux lignes de pliage 20.3 et 20.7 et appliqués contre les rabats 18.1 et 18.5 déjà repliés, de sorte que lesdits rabats 18.1, 18.3, 18.5 et 18.7 peuvent être rendus solidaires les uns des autres par collage.

On obtient alors la caisse C1 montrée sur la figure 2, emmanchée sur le mandrin 23 et ouverte du côté des rabats 19.1, 19.3, 19.5 et 19.7.

Pour remplir cette caisse C1, on la dégage du mandrin 23 et on la fait reposer sur son fond constitué des rabats solidaires 18.1, 18.3, 18.5 et 18.7. Après remplissage, la caisse C1 peut être fermée par repliage des rabats 19.1 et 19.5, respectivement autour des lignes de pliage 21.1 et 21.5, puis par repliage des rabats 19.3 et 19.7 sur les rabats repliés 19.1 et 19.5, et enfin par solidarisation desdits rabats 19.1, 19.3, 19.5 et 19.7, par exemple par collage. On obtient alors la caisse fermée C1 montrée par la figure 3.

Les opérations indiquées ci-dessus peuvent être effectuées automatiquement grâce à la machine illustrée schématiquement et partiellement sur les figures 8 à 16. Cette machine comporte un bâti 50 par rapport auquel sont montés le mandrin 23 et la plaque de pression 42. Elle comporte de plus un dispositif (non représenté), de tout type connu, permettant de prélever un à un des flans F1 dans un magasin pour les amener sous le mandrin 23. Des encolleurs 51, 52 et 53, montés sur le bâti 50, permettent de déposer des lignes d'adhésif 54,55,56, respectivement sur la languette 16 et sur les rabats 18.1 et 18.5, pendant l'amenée d'un flan F1 sous le mandrin 23.

Ainsi, grâce aux encolleurs 51 à 53, le flan F1 est disposé, déjà encollé, sous le mandrin 23 dans la position représentée sur la figure 5, au-dessus de la plaque de pression 42, mue par un vérin 57, porté par le bâti 50.

Pour enrouler les volets 1 à 8 et la languette 16 autour du mandrin 23, la machine comporte un mécanisme comportant un équipage mobile 58 pouvant être levé ou abaissé par l'intermédiaire d'un vérin 59, prenant appui sur le bâti 50.

L'équipage mobile 58 comporte deux bras articulés 60 et 61, par exemple respectivement mus par une tringlerie 62 reliée au bâti 50 et par une came 63 montée sur ledit bâti.

Des actionneurs 64 à 67, tels que des vérins par exemple, sont montés sur le bâti 50 et peuvent rabattre respectivement les rabats 18.1, 18.5, 18.7 et 18.3. Des presseurs 68 et 69, également montés sur le bâti 50, sont prévus pour appliquer la languette 16 et le volet 8 contre la face 30 du mandrin 23.

Un flan F1 étant amené sous le mandrin 23 de façon à se trouver dans la position de la figure 5 (voir les figures 8 et 9), les vérins 57 et 59 sont actionnés pour que, d'une part, la plaque de pression 42 se rapproche du mandrin 23 et que, d'autre part, les bras articulés 60 et 61, en réponse à la montée de l'équipage mobile 58, replient les volets du flan F1, respectivement disposés de part et d'autre du volet 3. Le flan F1 prend alors, par rapport au mandrin 23, successivement les positions relatives illustrées par les figures 6 et 7. Ensuite, la montée de l'équipage mobile 58 se poursuivant, les bras 60 et 61 plaquent respectivement les volets 5,6 et 1 contre les faces correspondantes 27, 28 et 31 du mandrin 23 (voir les figures 10 et 11).

Le presseur 68 applique alors la languette 16 contre la face 30 du mandrin, après quoi l'autre presseur 69 applique le volet 8 contre la languette 16 et la face 30. Grâce à la ligne d'adhésif 54, le volet 8 est donc solidarisé de la languette 16 (voir les figures 12 et 13).

Ensuite, les actionneurs 64 et 65 rabattent les rabats 18.1 et 18.5 contre la face avant 41 du mandrin 23 (figure 11), après quoi les actionneurs 66 et 67 appliquent respectivement le rabat 18.7 (figure 15) puis le rabat 18.3 (figure 16) contre les rabats 18.1 et 18.5 repliés. Grâce aux lignes d'adhésif 55 et 56, les rabats 18.1, 18.3, 18.5 et 18.7 sont solidarisés les uns des autres pour former le fond de la caisse C1.

Les figures 26 et 32, montrent respectivement des flans de matière en feuille F5 et F7 susceptibles de former des caisses à section rectangulaire à coins coupés, comme la caisse C1. Dans les flans F5 et F7 des figures 26, 32 on retrouve la suite des huit volets rectangulaires alignés 1 à 8, deux à deux reliés par les lignes de pliage préformées et parallèles 9 à 15 et bordés par les lignes de pliage 20.1, 20.3, 20.5, 20.7, 21.1, 21.3, 21.5 et 21.7, tel que décrit ci-dessus en regard de la figure 1. Toutefois, dans ces variantes de réalisation, les rabats 18.1, 18.3, 18.5, 18.7 et 19.1, 19.3, 19.5 et 19.7 présentent des formes différentes, de sorte que les caisses obtenues C5 et C7 sont différentes de la caisse C1, bien que, présentant la même section rectangulaire à coins coupés.

De ce qui précède, on comprendra aisément que les caisses C5 et C7 peuvent être obtenues par la mise en oeuvre de la machine décrite en regard des figures 5 à 16, éventuellement en adaptant la position et/ou le nombre des encolleurs 51 à 53, des actionneurs 64 à 67 et des presseurs 68,69.

Pour l'essentiel, dans le flan F5 de la figure 26, les volets 1 à 8, la languette 16, les rabats 18.1, 18.3, 18.5, 18.7, 19.1 et 19.5 sont identiques à ceux du flan F1 de la figure 1. Cependant, le long de leurs bords inclinés 22, les rabats 18.3 et 18.7 comportent des pattes 77. Par ailleurs, les rabats 19.3 et 19.7 ont une forme qui correspond à la section de la caisse C5. De plus, les bords inclinés 22 et 78 des coins coupés du rabat 19.7 comportent des pattes 79. Ainsi, lorsque la caisse C5 est formée à partir du flan F5, les pattes 77 et 79 sont rabattues et solidarisées des faces de ladite caisse correspondant aux volets 2,4,6 et 8. Les pattes 77 et 79 constituent donc des renforts, liant le fond et le couvercle de la caisse C5 à la paroi latérale de celle-ci. On a prévu de plus une poignée 80 sur le rabat 19.7, ladite poignée 80 étant accessible à travers une fente 81 prévue dans le rabat 19.3 lorsque celui-ci est rabattu sur le rabat 19.7 et solidarisé de celui-ci.

Le flan F7 de la figure 32 comporte des volets 1 à 8, une languette 16 et des rabats 18.1, 18.3, 18.5 et 18.7 semblables à ceux du flan F1 de la figure 1. Les rabats 19.1 et 19.5 sont rectangulaires, de longueur égale à la largeur 1 des volets 1 et 7, mais de faible largeur. Les rabats 19.3 et 19.7 comportent des bords inclinés d'élargissement 22, mais leur largeur est inférieure à 11/2. De plus, en prolongement longitudinal, lesdits rabats 19.3 et 19.7 comportent des pattes 84. Ainsi, la caisse C7 comporte un couvercle constitué d'une bordure périphérique 85 délimitant une ouverture centrale 86, les pattes 84, après rabattement et collage, solidarisant ledit couvercle des faces latérales de ladite caisse correspondant aux volets 1 et 5.

## Revendications

1. Caisse (C1, C5, C7) de matière en feuille de carton réalisée à partir d'un flan (F1, F5, F7) comportant une suite de huit volets rectangulaires (1 à 8) formant les parois latérales de la caisse et terminée par une languette rectangulaire de fixation (16), lesdits volets et ladite languette étant reliés les uns aux autres par des premières lignes de pliage (9 à 15 et 17) parallèles les unes aux autres, à savoir quatre volets principaux séparés deux à deux par quatre volets intermédiaires et un premier ensemble de rabats latéraux (18.1, 18.3, 18.5, 18.7) disposés d'un côté et reliés aux volets principaux par des deuxièmes lignes de pliage (20.1, 20.3, 20.5, 20.7) perpendiculaires aux premières lignes de pliage et formant au moins partiellement le fond de la caisse, lesdits volets intermédiaires étant dénués de rabat,
les volets rectangulaires présentant tous la même hauteur h, caractérisée
en ce que lesdites deuxièmes lignes de pliage (20.1, 20.3, 20.5, 20.7) sont alignées,
en ce que deux volets principaux opposés (1, 5) sont identiques et présentent une largeur l et les deux autres volets principaux présentent une largeur L supérieure à l,
en ce que les quatre volets intermédiaires (2, 4, 6 et 8) sont identiques entre eux et présentent une largeur e inférieure à l,
en ce que deux rabats (18.1 ; 18.5) sont rectangulaires de longeur égale à la largeur l,
en ce que les deux autres rabats (18.3, 18.7) sont identiques entre eux, de longueur L₁ de la caisse et de largeur l₁/2 égale à la moitié de la largeur l₁ de cette dernière,
et en ce que le volet d'extrémité de la suite de volets et la languette d'une part, et les rabats adjacents d'autre part, sont fixés par application les uns sur les autres et par collage, ladite caisse étant montée automatiquement par rabattement desdits volets et des rabats dudit premier ensemble autour d'un mandrin.

2. Caisse en carton ondulé selon la revendication 1, caractérisée en ce que les parois intermédiaires (2, 4, 6, 8) formant coins coupés présentent une largeur e sensiblement inférieure à la largeur l de la plus petite paroi latérale principale.

3. Caisse selon l'une quelconque des revendications précédentes, caractérisée en ce que la hauteur h est supérieure à L.

4. Caisse selon l'une quelconque des revendications précédentes, caractérisée en ce que le flan comporte un second ensemble de rabats latéraux (19.1, 19.3, 19.5, 19.7) disposés de l'autre côté des volets formant parois latérales, reliés à celle-ci par des troisièmes lignes de pliage (21.1, 21.3, 21.5, 21.7) perpendiculaires aux premières lignes de pliage et destinées à former au moins partiellement le couvercle de ladite caisse.

5. Caisse selon la revendication 4, caractérisée en ce que au moins deux rabats desdits premiers seconds ensembles reliés à un même volet sont de formes différentes.

6. Flan (F1, F5, F7) pour la réalisation d'une caisse à huit parois latérales comportant une suite de huit volets rectangulaires (1, 2, 3, 4, 5, 6, 7, 8) terminés par une languette rectangulaire de fixation (16), destinés à former lesdites parois latérales, reliés les uns aux autres par des premières lignes de pliage (9 à 15 et 17) parallèles les unes aux autres, à savoir quatre volets principaux séparés deux à deux par quatre volets intermédiaires et un premier ensemble de rabats latéraux (18.1, 18.3, 18.5, 18.7) disposés d'un côté et reliés aux volets principaux par des deuxièmes lignes de pliage (20.1, 20.3, 20.5, 20.7) perpendiculaires aux premières lignes de pliage et destinés à former au moins partiellement le fond de ladite caisse, lesdits volets intermédiaires étant dénués de rabats, les volets rectangulaires présentant tous la même hauteur h,
caractérisé
en ce que lesdites deuxièmes lignes de pliage (20.1, 20.3, 20.5, 20.7) sont alignées,
en ce que deux volets principaux opposés (1, 5) sont identiques et présentent une largeur l et les deux autres volets principaux présentent une largeur L supérieure à l,
en ce que les quatre volets intermédiaires (2, 4, 6 et 8) sont identiques entre eux et présentent une largeur e inférieur à l,
en ce que deux rabats (18.1, 18.5) sont rectangulaires et de longueur égale à la largeur l,
en ce que les deux autres rabats (18.3, 18.7) sont identiques entre eux, de longueur L₁ de la caisse à former et de largeur l₁/2 égale à la moitié de la largeur l₁ de cette dernière,
et en ce que le volet d'extrémité de la suite de volet et la languette d'une part et les rabats adjacents d'autre part, sont destinés à être fixés uniquement par application les uns sur les autres et par collage, ledit flan étant propre à être plié par rabattement desdits volets et des rabats du premier ensemble autour d'un mandrin (23).

7. Flan en carton ondulé selon la revendication 6, caractérisé en ce que les volets formant paroi intermédiaire (2, 4, 6, 8) présentent une largeur e sensiblement inférieure à la largeur l du volet formant la plus petite paroi latérale principale.

8. Flan selon l'une quelconque des revendications 6 et 7, caractérisée en ce que la hauteur h est supérieure à L.

9. Flan selon l'une quelconque des revendications 6 à 8, caractérisé en ce que ledit flan comporte un second ensemble de rabats latéraux (19.1, 19.3, 19.5, 19.7) disposé de l'autre côté des volets formant parois latérales, reliés à celle-ci par des troisièmes lignes de pliage (21.1, 21.3, 21.5, 21.7) perpendiculaires aux premières lignes de pliage et destinés à former au moins partiellement le couvercle de ladite caisse.

10. Flan selon la revendication 9, caractérisé en ce que au moins deux rabats desdits premiers et seconds ensembles reliés à un même volet sont de formes différentes.

## Claims

1. Box (C1, C5, C7) made of cardboard sheet material produced from a blank (F1, F5, F7) comprising a series of eight rectangular sections (1 to 8) forming the side walls of the box and ending in a rectangular fixing tab (16), said sections and said tab being connected together by first folding lines (9 to 15 and 17) parallel to one another, namely four main sections separated in twos by four intermediate sections and a first set of side flaps (18.1, 18.3, 18.5, 18.7) arranged on one side and connected to the main sections by second folding lines (20.1, 20.3, 20.5, 20.7) perpendicular to the first folding lines and forming at least partly the bottom of the box, said intermediate sections having no flaps,
the rectangular sections all having the same height h,
characterised
in that said second folding lines (20.1, 20.3, 20.5, 20.7) are aligned,
in that two opposite main sections (1, 5) are identical and have a width l and the two other main sections have a width L greater than l,
in that the four intermediate sections (2, 4, 6 and 8) are identical to each other and have a width e less than I,
in that two flaps (18.1; 18.5) are rectangular and have a length equal to the width l,
in that the other two flaps (18.3, 18.7) are identical to each other, of a length L₁ of the box and of a width l₁/2 equal to half the width l₁ thereof,
and in that the end section of the series of sections and the tab, on the one hand, and the adjacent flaps on the other hand, are fixed by applying them to one another and by gluing, said box being made up automatically by folding down said sections and the flaps of said first set around a mandrel.

2. Box made of corrugated cardboard according to Claim 1, characterised in that the intermediate walls (2, 4, 6, 8) forming cut corners have a width e substantially less than the width l of the smallest main side wall.

3. Box according to any one of the preceding claims, characterised in that the height h is greater than L.

4. Box according to any one of the preceding claims, characterised in that the blank comprises a second set of side flaps (19.1, 19.3, 19.5, 19.7) arranged on the other side of the sections forming side walls, connected thereto by third folding lines (21.1, 21.3, 21.5, 21.7) perpendicular to the first folding lines and intended to form at least partly the lid of said box.

5. Box according to Claim 4, characterised in that at least two flaps of said first second sets connected to the same section are different in shape.

6. Blank (F1, F5, F7) for producing a box with eight side walls comprising a series of eight rectangular sections (1, 2, 3, 4, 5, 6, 7, 8) ending in a rectangular fixing tab (16), intended to form said side walls, connected together by first folding lines (9 to 15 and 17) parallel to one another, namely four main sections separated in twos by four intermediate sections and a first set of side flaps (18.1, 18.3, 18.5, 18.7) arranged on one side and connected to the main sections by second folding lines (20.1, 20.3, 20.5, 20.7) perpendicular to the first folding lines and intended to form at least partly the bottom of said box, said intermediate sections having no flaps, the rectangular sections all having the same height h.
characterised
in that said second folding lines (20.1, 20.3, 20.5, 20.7) are aligned,
in that two opposite main sections (1, 5) are identical and have a width l and the other two main sections have a width L greater than l,
in that the four intermediate sections (2, 4, 6 and 8) are identical to each other and have a width e less than l,
in that two flaps (18.1, 18.5) are rectangular and of a length equal to the width l,
in that the other two flaps (18.3, 18.7) are identical to each other, of a length L₁ of the box to be formed and of a width l₁/2 equal to half the width I₁ thereof,
and in that the end section of the series of sections and the tab, on the one hand, and the adjacent flaps on the other hand, are intended to be fixed solely by applying them to one another and by gluing, said blank being capable of being folded by folding down said sections and the flaps of the first set around a mandrel (23).

7. Blank made of corrugated cardboard according to Claim 6, characterised in that the sections forming intermediate walls (2, 4, 6, 8) have a width e substantially less than the width l of the section forming the smallest main side wall.

8. Blank according to any one of Claims 6 and 7, characterised in that the height h is greater than L.

9. Blank according to any one of Claims 6 to 8, characterised in that said blank comprises a second set of side flaps (19.1, 19.3, 19.5, 19.7) arranged on the other side of the sections forming side walls, connected thereto by third folding lines (21.1, 21.3, 21.5, 21.7) perpendicular to the first folding lines and intended to form at least partly the lid of said box.

10. Blank according to Claim 9, characterised in that at least two flaps of said first and second sets connected to the same section are different in shape.

## Patentansprüche

1. Schachtel (C1, C5, C7) aus blattförmigem Kartonmaterial, die aus einem Zuschnitt (F1, F5, F7) hergestellt ist, mit einer Reihe von acht rechteckförmigen Abschnitten (1 bis 8), welche die Seitenwände der Schachtel bilden und mit einer rechteckförmigen Befestigungslasche (16) abschließen, wobei die Abschnitte und die Lasche durch parallel zueinander verlaufende erste Faltlinien (9 bis 15 und 17) miteinander verbunden sind, nämlich vier Hauptabschnitte, die paarweise durch vier Zwischenabschnitte voneinander getrennt sind und mit einer ersten Gruppe von seitlichen Umschlagklappen (18.1, 18.3, 18.5, 18.7), die auf einer Seite angeordnet und mit den Hauptabschnitten durch senkrecht zu den ersten Faltlinien verlaufende zweite Faltlinien (20.1, 20.3, 20.5, 20.7) verbunden sind und zumindest teilweise den Schachtelboden bilden, wobei die Zwischenabschnitte frei von Umschlagklappen sind und die rechteckförmigen Abschnitte alle die gleiche Höhe h aufweisen, dadurch gekennzeichnet, daß die zweiten Faltlinien (20.1, 20.3, 20.5, 20.7) zueinander ausgerichtet sind, daß die beiden einander gegenüberliegenden Hauptabschnitte (1, 5) identisch sind und eine Breite l aufweisen und die beiden weiteren Hauptabschnitte eine Breite L aufweisen, die größer ist als l, daß die vier Zwischenabschnitte (2, 4, 6 und 8) einander identisch sind und eine Breite e aufweisen, die kleiner ist als l, daß zwei Umschlagklappen (18.1; 18.5) rechteckförmig ausgebildet sind mit einer Länge, die gleich der Breite l ist, daß die beiden weiteren Umschlagklappen (18.3, 18.7) einander identisch sind, die Länge L₁ der Schachtel und die Breite l₁/2 aufweisen, die gleich der Hälfte der Breite l₁ der letztgenannten ist, und daß der Endabschnitt der Reihe von Abschnitten und die Lasche einerseits sowie die angrenzenden Umschlagklappen andererseits durch Anlegen aneinander und Verkleben miteinander befestigt sind, wobei die Schachtel automatisch durch Umschlagen der Abschnitte und der Umschlagklappen der ersten Gruppe um einen Dorn herum hergestellt wird.

2. Schachtel aus Wellpappe nach Anspruch 1, dadurch gekennzeichnet, daß die Zwischenwände (2, 4, 6, 8), welche abgeschrägte Ecken bilden, eine Breite e aufweisen, die wesentlich kleiner ist als die Breite l der kleinsten seitlichen Hauptwand.

3. Schachtel nach einem der vorhergehenden Ansprüche, dadurch gekennzeichnet, daß die Höhe h größer ist als L.

4. Schachtel nach einem der vorhergehenden Ansprüche, dadurch gekennzeichnet, daß der Zuschnitt eine zweite Gruppe von seitlichen Umschlagklappen (19.1, 19.3, 19.5, 19.7) enthält, die auf der anderen Seite der die Seitenwände bildenden Abschnitte angeordnet, mit diesen durch zu den ersten Faltlinien senkrecht verlaufende dritte Faltlinien (21.1, 21.3, 21.5, 21.7) verbunden sind und dazu dienen, zumindest teilweise den Deckel der Schachtel zu bilden.

5. Schachtel nach Anspruch 4, dadurch gekennzeichnet, daß zumindest zwei Umschlagklappen der ersten und zweiten Gruppe, die mit dem gleichen Abschnitt verbunden sind, unterschiedliche Formen aufweisen.

6. Zuschnitt (F1, F5, F7) zur Herstellung einer Schachtel aus acht Seitenwänden, mit einer Reihe von acht rechteckförmigen Abschnitten (1, 2, 3, 4, 5, 6, 7, 8), die mit einer rechteckförmigen Befestigungslasche (16) abschließen und dazu dienen, die genannten Seitenwände zu bilden und durch parallel zueinander verlaufende erste Faltlinien (9 bis 15 und 17) miteinander verbunden sind, nämlich vier Hauptabschnitte, die paarweise durch vier Zwischenabschnitte voneinander getrennt sind, und mit einer ersten Gruppe von seitlichen Umschlagklappen (18.1, 18.3, 18.5, 18.7), die auf einer Seite angeordnet und mit den Hauptabschnitten durch senkrecht zu den ersten Faltlinien verlaufende zweite Faltlinien (20.1, 20.3, 20.5, 20.7) verbunden sind und dazu dienen, zumindest teilweise den Schachtelboden zu bilden, wobei die Zwischenabschnitte frei von Umschlagklappen sind und die rechteckförmigen Abschnitte alle die gleiche Höhe h aufweisen, dadurch gekennzeichnet, daß die zweiten Faltlinien (20.1, 20.3, 20.5, 20.7) zueinander ausgerichtet sind, daß die beiden einander gegenüberliegenden Hauptabschnitte (1, 5) identisch sind und eine Breite l aufweisen und die beiden weiteren Hauptabschnitte eine Breite L haben, die größer ist als l, daß die vier Zwischenabschnitte (2, 4, 6 und 8) einander identisch sind und eine Breite e aufweisen, die kleiner ist als l, daß zwei Umschlagklappen (18.1; 18.5) rechteckförmig ausgebildet sind mit einer Länge, die gleich der Breite l ist, daß die beiden weiteren Umschlagklappen (18.3, 18.7) einander identisch sind, die Länge L₁ der zu bildenden Schachtel und die Breite l₁/2 aufweisen, die gleich der Hälfte der Breite l₁ der letztgenannten ist, und daß der Endabschnitt der Reihe von Abschnitten und die Lasche einerseits sowie die angrenzenden Umschlagklappen andererseits zur Befestigung nur durch Anlegen aneinander und Verkleben vorgesehen sind, wobei der Zuschnitt durch Umschlagen der Abschnitte und der Umschlagklappen der ersten Gruppe um einen Dorn (23) herum faltbar ist.

7. Zuschnitt aus Wellpappe nach Anspruch 6, dadurch gekennzeichnet, daß die die Zwischenwand (2, 4, 6, 8) bildenden Abschnitte eine Breite e aufweisen, die wesentlich kleiner ist als die Breite l des Abschnitts, der die kleinste seitliche Hauptwand bildet.

8. Zuschnitt nach einem der Ansprüche 6 und 7, dadurch gekennzeichnet, daß die Höhe h größer ist als L.

9. Zuschnitt nach einem der Ansprüche 6 bis 8, dadurch gekennzeichnet, daß der Zuschnitt eine zweite Gruppe von seitlichen Umschlagklappen (19.1, 19.3, 19.5, 19.7) aufweist, die auf der anderen Seite der die Seitenwände bildenden Abschnitte angeordnet und mit diesen durch zu den ersten Faltlinien senkrecht verlaufende dritte Faltlinien (21.1, 21.3, 21.5, 21.7) verbunden sind und dazu dienen, zumindest teilweise den Deckel der Schachtel zu bilden.

10. Zuschnitt nach Anspruch 9, dadurch gekennzeichnet, daß zumindest zwei Umschlagklappen der ersten und zweiten Gruppe, die mit dem gleichen Abschnitt verbunden sind, unterschiedliche Formen aufweisen.
